# EUROPÄISCHE PATENTSCHRIFT

(11) **EP 0 843 063 B1**
(45) Veröffentlichungstag und Bekanntmachung des Hinweises auf die Patenterteilung: **10.11.1999**
(21) Anmeldenummer: 97115873.8
(22) Anmeldetag: 12.09.1997
(51) Int. Cl.: E05C 17/30

(54) **Brems- und Feststellvorrichtung**
Braking and locking device
Dispositif de frenage et blocage

(30) Priorität: 14.11.1996 DE 29619799 U
(43) Veröffentlichungstag der Anmeldung: 20.05.1998
(73) Patentinhaber: Gretsch-Unitas GmbH Baubeschläge, D-71254 Ditzingen (DE)
(72) Erfinder: Renz, Walter, Dipl.-Ing., 71254 Ditzingen (DE); Pöhler, Manfred, 70327 Stuttgart (DE)
(74) Vertreter: Dreiss, Fuhlendorf, Steimle & Becker

(56) Entgegenhaltungen:
- EP-A- 0 723 058
- FR-A- 2 165 527
- US-A- 1 818 977

## Beschreibung

Die Erfindung betrifft eine Vorrichtung befestigt an einem Drehflugel oder einem Schwingflügel zum Bremsen und Feststellen des Flügels, mit zwei, eine zwischengeschaltete Bremse aufweisenden Teleskopgliedern, wobei ein Teleskopglied an einem festen Rahmen und das andere Teleskopglied am Flügel befestigt ist, und die Teleskopglieder von einem Teleskoparm und einem Teleskoprohr gebildet werden, wobei der Teleskoparm über die Bremse gleitend im Teleskoprohr geführt ist, und das Teleskoprohr einen aufgedornten Bereich mit einem geringfügig größeren Querschnitt aufweist, in welchem die Bremse inaktiv oder weniger aktiv ist.

Aus der US 1,365,829, der GB 761,314 aus der GB 102,252 und aus der US 2,049,726 sind Vorrichtungen zum Bremsen insbesondere eines Drehflügels bekannt geworden, bei denen die Bremswirkung über den gesamten Schwenkwinkel des Flügels, das heißt bereits ab dem Öffnen vorherrscht. Bei einer derartigen Vorrichtung muss die Bremswirkung relativ gering sein, um das Öffnen des Flügels nicht zu sehr zu behindern. Es hat sich aber gezeigt, dass bei einer zu schwach eingestellten Bremse einerseits der Flügel durch Zugluft weiter geöffnet oder geschlossen wird, das heißt die Bremse nicht ausreicht, um den Flügel in der aktuellen Position zu halten, oder dass der Flügel sogar über die maximale Offenstellung hinaus bewegt wird, wodurch die Lagerungen des Flügels oder der Flügel und der Verputz des Mauerwerks mitunter beschädigt werden können.

Aus der EP-A2-723 058 ist eine Bremse für einen Oberlichtflügel bekannt geworden, welche das Öffnen des Oberlichtflügels in eine Lüftstellung erlaubt, wobei bei einem weiteren Verschwenken des Oberlichtflügels über die Lüftstellung hinaus die Bremswirkung einsetzt. In der Lüftstellung ist der Oberlichtflügel jedoch lediglich um einen Winkel von etwa 30° verschwenkt. In der Reinigungsstellung, das heißt bei vollständig geöffnetem Oberlichtflügel, weist dieser einen Öffnungswinkel von 70°-90° auf. Zwischen der Lüftstellung und der Reinigungsstellung ist die Bremse aktiv. Bei Kippflügeln muss die Bremse relativ frühzeitig einsetzen, da sonst das am gekippten Flügel auftretende Kippmoment zu groß wird.

Der Erfindung liegt die Aufgabe zugrunde, eine Vorrichtung zum Bremsen und Feststellen eines Drehflügels oder eines Schwing- oder Wendeflügels bereitzustellen, welcher problemlos und ohne zusätzliche Kraft geöffnet und geschlossen werden kann, wobei jedoch der Flügel im Bereich seiner maximalen Offenstellung gebremst und festgehalten wird.

Diese Aufgabe wird bei einer Vorrichtung der eingangs genannten Art erfindungsgemäß dadurch gelöst, dass der Teleskoparm und das Teleskoprohr derart an Rahmen und Flügel befestigt sind und der aufgedornte Bereich derart gewählt ist, dass die Bremswirkung erst maximal 30° vor der maximalen Offenstellung des Flügels einsetzt.

Mit der erfindungsgemäßen Vorrichtung kann ein Drehflügel oder ein Schwingflügel wie bisher und mit gleicher Kraft geöffnet und bis in den Bereich seiner maximalen Offenstellung verschwenkt werden. Erst wenn der Flügel den Bereich seiner maximalen Offenstellung erreicht, wird die Bremse aktiv und die Schwingbewegung wird gebremst. Ein in diesem Öffnungsbereich sich befindender Flügel wird über die Bremse in seiner aktuellen Position auch festgehalten, so dass die Bremse auch als Feststellvorrichtung dient und der Flügel zum Beispiel durch Zugluft nicht verschwenkt wird. Auch versehentlich schräg eingebaute Flügel werden in dieser Offenstellung gehalten. Der bevorzugte Bremsbereich liegt bei 15° bis 20° vor der maximalen Offenstellung.

Bei einer bevorzugten Ausführungsform ist vorgesehen, dass die Bremswirkung bei einem Öffnungswinkel von 80° einsetzt. Somit kann der Winkel zwischen seiner Schließlage und einem Öffnungswinkel von 80° ohne zusätzlichen Kraftaufwand bewegt werden, so dass in diesem Winkelbereich die Bremse für einen Benutzer nicht wahrnehmbar ist.

Ein bevorzugtes Ausführungsbeispiel sieht vor, dass das Teleskoprohr über mindestens 30 % und insbesondere über 50 % seiner Gesamtlänge aufgedornt ist. In diesem aufgedornten Bereich wird die Bremse über den Teleskoparm zwar bewegt, jedoch übt sie keine Bremskräfte auf das Teleskoprohr aus. Durch Veränderungen des aufgedornten Bereiches, insbesondere durch dessen Verlängerung, kann der Öffnungswinkelbereich, in dem die Bremse nicht aktiv ist, verändert, insbesondere vergrößert werden.

Mit Vorzug ist der Anlenkpunkt des am Rahmen angelenkten Teleskopgliedes am Rahmen wählbar. Durch Veränderung des Ortes des Anlenkpunktes am Rahmen ist ebenfalls der Öffnungswinkelbereich, in welchem die Bremse nicht aktiv ist, veränderbar. Auf diese Weise kann das Einsetzen der Bremse so gewählt werden, dass der Schwung eines sich öffnenden Flügels mit Sicherheit abgebremst wird, bevor dieser seine maximale Offenstellung erreicht und am Rahmen oder einem anderen Bauteil anschlägt. Die Wahl des korrekten Anlenkpunktes kann vor Ort bei der Montage durchgeführt werden, wobei der Anlenkpunkt dann fix oder auch nachträglich veränderbar sein kann.

Bevorzugt sind am Rahmen mehrere Anlenkpunkte vorgesehen, so dass über diese Anlenkpunkte auch nachträglich der Öffnungswinkel, bei welchem die Bremswirkung einsetzen soll, ausgewählt werden kann. Dies ist insbesondere dann erforderlich, wenn sich bauliche Änderungen ergeben oder wenn sich der zulässige Öffnungswinkelbereich des Flügels verändert.

Eine Ausführungsform sieht vor, dass über das rahmenseitige Lager der Anlenkpunkt bezüglich des Rahmens verschiebbar ist. Durch Verschieben des Anlenkpunktes am Rahmen ist eine stufenlose bzw. kontinuierliche Änderung des Bremsbereichs möglich, so dass die Einstellung optimiert werden kann.

Bevorzugt ist das Lager zweiteilig und weist einen mit dem Teleskopglied verbundenen Schlitten oder ein Steckelement auf. Über ein derartiges Lager kann der Bremswinkel sogar von Laien verändert und eingestellt werden. Das Hinzuziehen von Fachpersonal ist hiermit nicht mehr erforderlich.

Das Erscheinungsbild wird dadurch nicht oder kaum gestört, dass die erfindungsgemäße Vorrichtung bei einem Drehflügel am oberen Rahmenholm und an einem oberen Flügelabschnitt befestigt ist. Bei einem Schwingflügel ist die erfindungsgemäße Vorrichtung bevorzugt oberhalb der Schwingachse am Rahmen und am Flügel befestigt.

Eine einfache Ausführungsform sieht vor, dass die Bremse mit einem Bremsbackenpaar bestückt ist. Diese Bremse hat den Vorteil, dass sie preiswert und einfach herstellbar ist. Bei einem besonders bevorzugten Ausführungsbeispiel weist die Bremse zwei Bremsbackenpaare, insbesondere mit jeweils zwei Bremsbacken auf. Dabei können die Bremsbackenpaare in unterschiedliche Richtungen aktivierbar sein, d. h. das eine Bremsbackenpaar dient zur Bremsung der Öffnungsbewegung des Flügels und das andere Bremsbackenpaar dient zum Bremsen der Schließbewegung. Dadurch, dass zwischen den beiden Bremsbackenpaaren eine Belastungsfeder vorgesehen ist, über die die Bremskraft auf beide Backenpaare einstellbar ist, kann mit wenigen Bauteilen eine doppelt wirkende Bremse aufgebaut werden, über welche Bremskräfte in unterschiedliche Richtungen frei wählbar sind. So können zum Beispiel die Bremsbeläge des einen Bremsbackenpaares aus einem anderen Material bestehen oder andere Reibungseigenschaften aufweisen, als die Bremsbacken des anderen Bremsbackenpaares. Auf diese Weise wird zum Beispiel eine stärkere oder schwächere Bremsung des Flügels bei dessen Öffnungsbewegung erzielt, als bei dessen Schließbewegung. Zusätzlich oder als Variante hierzu kann auch der Keilwinkel zwischen den Bremsbacken und einem zugeordneten Spreizglied des einen Bremsbackenpaares einen anderen Wert aufweisen als der entsprechende Keilwinkel des anderen Bremsbackenpaares. Auch hierdurch können unterschiedliche Bremskräfte bei der Öffnungsbewegung bzw. der Schließbewegung erzielt werden.

Weitere Vorteile, Merkmale und Einzelheiten der Erfindung ergeben sich aus den Unteransprüchen sowie der nachfolgenden Beschreibung, in der unter Bezugnahme auf die Zeichnung ein besonders bevorzugtes Ausführungsbeispiel im einzelnen erläutert ist. Dabei können die in der Zeichnung dargestellten und in den Ansprüchen und in der Beschreibung erwähnten Merkmale jeweils einzeln für sich oder in beliebiger Kombination erfindungswesentlich sein. In der Zeichnung zeigen:
- Figur 1: einen Horizontalschnitt durch einen Rahmen eines Drehflügels mit geschlossenem Drehflügel;
- Figur 2: den Drehflügel gemäß Figur 1 in geöffneter Stellung;
- Figur 3: eine teilweise geschnittene Seitenansicht einer Ausführungsform des Teleskoparms in vergrößertem Maßstab;
- Figur 4: ein stark vergrößerter Ausschnitt IV gemäß Figur 3; und
- Figur 5: eine perspektivische Darstellung der Bremse.

In der Figur 1 ist im Schnitt ein Blendrahmen 1 eines Drehflügelfensters 2 wiedergegeben, wobei ein Drehflügel 2 über ein Lager 3 mit vertikaler Lagerachse 4 in Richtung des Pfeils 5 verschwenkbar gelagert ist. Die in der Figur 1 dargestellte Lage des Drehflügels 2 ist die Schließlage. In der Figur 2 ist die maximale Offenstellung des Drehflügels 2 gezeigt. Der maximale Öffnungswinkel beträgt bei diesem Ausführungsbeispiel etwa 90°, sie kann bei anderen Ausführungsbeispielen jedoch auch größer oder kleiner sein. Mit den Bezugszeichen 6 ist ein Handgriff angedeutet, mit dem der Drehflügel 2 verriegelt und entriegelt werden kann.

Wie in den Figuren 1 und 2 dargestellt, ist am Drehflügel 2 ein erstes Teleskoplager 7 mittels Schrauben 8 befestigt, wobei am Teleskoplager 7 ein erstes Teleskopglied 9, nämlich ein Teleskoprohr 10 um eine Schwenkachse 11 schwenkbar befestigt ist. In diesem Teleskoprohr 10 ist gleitend ein zweites Teleskopglied 12, nämlich ein stabförmiger Teleskoparm 13 geführt. Außerdem befindet sich im Telekoprohr 10 eine Bremse, die in den Figuren 3 bis 5 näher dargestellt ist. Der Teleskoparm 13 ist über ein zweites Teleskoplager 14 am Rahmen 1 befestigt. Dieses Teleskoplager 14 ist zum Beispiel am oberen, nicht dargestellten Rahmenholm über entsprechende Schrauben angeschraubt. Vorzugsweise ist dieses zweite Teleskoplager 14 zweiteilig ausgebildet, wobei der erste Teil mit dem Blendrahmen 1 verbunden ist und der zweite Teil am Ende des Teleskoparms 13 festgelegt ist. Durch Verschieben der beiden Lagerteile gegeneinander kann die Schwenkachse 15 für den Teleskoparm 13 bezüglich des Rahmens 1 verlagert und dadurch die Lage der Teleskopglieder 9 und 12 gegenüber dem Rahmen 1 und dem Drehflügel 2 verändert werden.

Das Teleskoprohr 10 weist einen aufgedornten Bereich 16 auf, der gegenüber einem Bremsabschnitt 17 einen geringfügig größeren Querschnitt aufweist. Die im Teleskoprohr 10 über den Teleskoparm 13 geführte Bremse ist im aufgedornten Bereich 16 inaktiv und entfaltet ihre Bremswirkung lediglich im Bremsabschnitt 17. Durch die Veränderung des Längenverhältnisses zwischen dem aufgedornten Bereich 16 zum Bremsabschnitt 17 kann der Bremsbeginn gewählt werden, das heißt, es kann der Öffnungswinkel bestimmt werden, bei dem die Wirkung der Bremse einsetzt. Zwischen der Schließstellung, die in Figur 1 dargestellt ist, und diesem Öffnungswinkel ist die Bremse nicht aktiv, wohingegen zwischen diesem Öffnungswinkel und der in der Figur 2 dargestellten maximalen Offenstellung die Bremse 18 wirkt.

Aus Figur 3 ist deutlich erkennbar, dass das eine Ende des Teleskoparms 13 an einem Lagerstück 19 des Teleskoparms 14 schwenkbar festgelegt ist. Die Lagerverbindung ist in üblicher Weise gegen unbeabsichtigtes axiales Lösen gesichert. Das Lagerstück 19 weist einen U-förmigen Querschnitt auf und an jeder Kante sind zwei in Längsrichtung versetzte Schrägbohrungen 20 und 21 angebracht, die sowohl gegenüber dem U-Mittelsteg als auch dem jeweils zugehörigen Seitensteg unter etwa 45° verlaufen, so dass die Schrauben schräg zu einer Boden- und Lagerplatte 22 des Lagerstücks 19 in das Rahmenholz einschraubbar sind. Dies wirkt Spaltungstendenzen im Holz wirkungsvoll entgegen.

Beim dargestellten Ausführungsbeispiel weist die Bremse 18 zwei Bremsbackenpaare 23 und 24 auf, die von jeweils zwei Bremsbacken 25, 26 und 27, 28 gebildet werden, zwischen die jeweils ein sich verjüngendes keilförmiges Spreizglied 29, 30 greift. Dessen Keilwinkel beträgt vorzugsweise etwa 11°. Das zweite Teleskopglied 12 ist gemäß Figur 5 mit einem Durchbruch 30 versehen bzw. als Rahmen 31 ausgebildet, welcher die Spreizglieder 29, 30, die Bremsbacken 25 bis 28 sowie eine Belastungsfeder 32 aufnimmt, wobei es sich bevorzugterweise um eine Schraubendruckfeder handelt.

Die jeweilige Enden der Schraubendruckfeder stützen sich bspw. über einen Stützring oder auch unmittelbar an den Enden der Bremsbacken 25 bis 28 ab. Zur Zentrierung befindet sich dort jeweils eine Zentrieraufnahme 33, die je zur Hälfte von einem Bremsbacken 25 bis 28 gebildet wird. Die Federenden übergreifen jeweils einen Zentrieransatz 34, der am Spreizglied 29 bzw. 30 einstückig angeformt ist und einen rechteckigen oder quadratischen Querschnitt entsprechender Größe aufweist.

Das Spreizglied 29, 30 ist als Keil ausgebildet, mit zwei gegenüber einer Längsmittelebene durch das zweite Telekopglied 12 symmetrisch angeordneten wirksamen Keilflächen 35 und 36 (Figur 4). Jede wirkt mit einer Keilgegenfläche 37 bzw. 38 des zugeordneten Bremsbackens 25, 26, 27 bzw. 28 zusammen. Die Winkel sind jeweils gleich gewählt, so dass ein Anliegen auf den gesamten Keil- bzw. Keilgegenflächen erreicht wird. Das Spreizglied 29, 30 kann aus Stahl hergestellt werden. Für die Bremsbacken 25 bis 28 verwendet man bevorzugterweise Kevlar oder Delrin.

Bei nicht dargestellten Ausführungsformen weist das Spreizglied 29 mit den zugeordneten Bremsbacken 25 und 26 einen anderen Keilwinkel auf als das Spreizglied 30 mit den zugeordneten Bremsbacken 27 und 28. Es können auch die Materialpaarungen der Bremsbackenpaare 23 und 24 mit den zugeordneten Spreizgliedern 29 und 30 unterschiedlich gewählt werden, so dass in Zug- und Schubrichtung, das heißt beim Öffnen bzw. Schließen des Flügels 2 unterschiedliche Bremskräfte wirken. Es können auf diese Weise optimale Bremseigenschaften in Öffnungs- und in Schließrichtung des Flügels eingestellt werden.

## Patentansprüche

1. Vorrichtung befestigt an einem Drehflügel (2) oder einem Schwingflügel zum Bremsen und Feststellen des Flügels, mit zwei, eine zwischengeschaltete Bremse (18) aufweisenden Teleskopgliedern (9, 12), wobei ein Teleskopglied (12) an einem festen Rahmen (1) und das andere Teleskopglied (9) am Flügel (2) befestigt ist, und die Teleskopglieder (9, 12) von einem Teleskoparm (13) und einem Teleskoprohr (10) gebildet werden, wobei der Teleskoparm (13) über die Bremse (18) gleitend im Teleskoprohr (10) geführt ist, und das Teleskoprohr (10) einen aufgedornten Bereich (16) mit einem geringfügig größeren Querschnitt besitzt, in welchem die Bremse (18) inaktiv oder weniger aktiv ist, **dadurch gekennzeichnet**, dass der Teleskoparm (13) und das Teleskoprohr (10) derart am Rahmen (1) und Flügel (2) befestigt sind und der aufgedornte Bereich (16) derart gewählt ist, dass die Bremswirkung erst maximal 30° vor der maximalen Öffnungsweite des Flügels (2) einsetzt.

2. Vorrichtung befestigt an einem Dreh- oder Schwingflügel nach Anspruch 1, dadurch gekennzeichnet, dass die Bremswirkung bei einem Öffnungswinkel von 80° einsetzt.

3. Vorrichtung befestigt an einem Dreh- oder Schwingflügel nach einem der vorhergehenden Ansprüche, dadurch gekennzeichnet, dass das Teleskoprohr (10) über mindestens 30 % seiner Gesamtlänge aufgedornt ist.

4. Vorrichtung befestigt an einem Dreh- oder Schwingflügel nach einem der vorhergehenden Ansprüche, dadurch gekennzeichnet, dass der Anlenkpunkt des am Rahmen (1) angelenkten Teleskopglieds (12) am Rahmen (1) wählbar ist.

5. Vorrichtung befestigt an einem Dreh- oder Schwingflügel nach Anspruch 4, dadurch gekennzeichnet, dass am Rahmen (1) mehrere Anlenkpunkte zur wahlweisen Verwendung vorgesehen sind.

6. Vorrichtung befestigt an einem Dreh- oder Schwingflügel nach Anspruch 4 oder 5, dadurch gekennzeichnet, dass über das rahmenseitige Lager (14) der Anlenkpunkt bezüglich des Rahmens (1) verschiebbar ist.

7. Vorrichtung befestigt an einem Dreh- oder Schwingflügel nach einem der Ansprüche 4 bis 6, dadurch gekennzeichnet, dass das Lager (14) zweiteilig ist und einen mit dem Teleskopglied (12) verbundenen Schlitten oder ein Einsteckelement aufweist.

8. Vorrichtung befestigt an einem Dreh- oder Schwingflügel nach einem der vorhergehenden Ansprüche, dadurch gekennzeichnet, dass sie bei einem Drehflügel (2) am oberen Rahmenholm und an einem oberen Flügelabschnitt befestigt ist.

9. Vorrichtung befestigt an einem Dreh- oder Schwingflügel nach einem der Ansprüche 1 bis 7, dadurch gekennzeichnet, dass sie bei einem Schwingflügel oberhalb der Schwingachse am Rahmen (1) und am Flügel befestigt ist.

10. Vorrichtung befestigt an einem Dreh- oder Schwingflügel nach einem der vorhergehenden Ansprüche, dadurch gekennzeichnet, dass die Bremse (18) zwei Bremsbackenpaare (23 und 24), insbesondere mit jeweils zwei Bremsbacken (25, 26 und 27, 28) aufweist.

11. Vorrichtung befestigt an einem Dreh- oder Schwingflügel nach Anspruch 10, dadurch gekennzeichnet, dass die Bremsbackenpaare (23 und 24) in unterschiedlichen Richtungen aktivierbar sind.

12. Vorrichtung befestigt an einem Dreh- oder Schwingflügel nach Anspruch 10 oder 11, dadurch gekennzeichnet, dass zwischen den beiden Bremsbackenpaaren (23 und 24) eine Belastungsfeder (32) vorgesehen ist, über die die Bremskraft auf beide Bremsbackenpaare (23 und 24) einstellbar ist.

13. Vorrichtung befestigt an einem Dreh- oder Schwingflügel nach einem der Ansprüche 10 bis 12, dadurch gekennzeichnet, dass die Bremsbeläge (25 und 26) des einen Bremsbackenpaares (23) aus einem anderen Material bestehen oder andere Reibeigenschaften aufweisen als die Bremsbacken (27, 28) des anderen Bremsbackenpaares (24).

14. Vorrichtung befestigt an einem Dreh- oder Schwingflügel nach einem der Ansprüche 10 bis 13, dadurch gekennzeichnet, dass der Keilwinkel zwischen den Bremsbacken (25 und 26) und einem zugeordneten Spreizglied (29) des einen Bremsbackenpaares (23) einen anderen Wert aufweist als der entsprechende Keilwinkel der anderen Bremsbackenpaares (24).

## Claims

1. A device, fastened on a turning wing (2) or a pivoting wing, for braking and arresting the wing, having two telescoping members (9, 12) with an interposed brake (18), wherein one telescoping member (12) is fastened on a fixed frame (1) and the other telescoping member (9) on the wing (2), and wherein the telescoping members (9, 12) are constituted by a telescoping arm (13) and a telescoping tube (10), wherein the telescoping arm (13) is slidingly guided via the via the brake (18) in the telescoping tube (10), and wherein the telescoping tube (10) has a widened area (16) with a slightly larger diameter, in which the brake (18) is inactive or less active, characterized in that the telescoping arm (13) and the telescoping tube (10) are fastened on the frame (1) and the wing (2) in such a way, and the widened area (16) is selected in such a way, that the braking effect only starts maximally 30° before the maximum opening width of the wing (2).

2. The device, fastened on a turning or a pivoting wing, in accordance with claim 1, characterized in that the braking effect starts at an opening angle of 80°.

3. The device, fastened on a turning or a pivoting wing, in accordance with one of the preceding claims,
characterized in that the telescoping tube (10) is widened over at least 30° of its total length.

4. The device, fastened on a turning or a pivoting wing, in accordance with one of the preceding claims,
characterized in that the hinge point on the frame (1) of the telescoping member (12), which is hinged on the frame (1), is selectable.

5. The device, fastened on a turning or a pivoting wing, in accordance with claim 4, characterized in that a plurality of hinge points for selective use is provided on the frame (1).

6. The device, fastened on a turning or a pivoting wing, in accordance with claim 4 or 5, characterized in that in respect to the frame (1), the hinge point can be displaced via the bearing (14) on the frame.

7. The device, fastened on a turning or a pivoting wing, in accordance with one of claims 4 to 6, characterized in that the bearing (14) is made of two parts and has a carriage connected with the telescoping member (12), or a plug-in element.

8. The device, fastened on a turning or a pivoting wing, in accordance with one of the preceding claims,
characterized in that, in connection with a turning wing (2), it is fastened on the upper frame piece and an upper wing section.

9. The device, fastened on a turning or a pivoting wing, in accordance with one of claims 1 to 7, characterized in that, in connection with a pivoting wing, it is fastened on the frame (1) and on the wing above the pivot axis.

10. The device, fastened on a turning or a pivoting wing, in accordance with one of the preceding claims,
characterized in that the brake (18) has two pairs of brake pads (23 and 24), in particular with respectively two brake pads (25, 26 and 27, 28).

11. The device, fastened on a turning or a pivoting wing, in accordance with claim 10, characterized in that the pairs of brake pads (23 and 24) can be activated in different directions.

12. The device, fastened on a turning or a pivoting wing, in accordance with claim 10 or 11, characterized in that a balance spring (32) is provided between the two pairs of brake pads (23 and 24), by means of which the braking force on both pairs of brake pads (23 and 24) can be set.

13. The device, fastened on a turning or a pivoting wing, in accordance with one of claims 10 to 12, characterized in that the brake linings (25 and 26) of the one pair of brake pads (23) are made of a different material, or have different frictional properties, than the brake pads (27, 28) of the other pair of brake pads (24).

14. The device, fastened on a turning or a pivoting wing, in accordance with one of claims 10 to 13, characterized in that the wedge angle between the brake pads (25 and 26) and an associated spreading member (29) of the one pair of brake pads (23) has a different value from the corresponding wedge angle of the other pair of brake pads (24).

## Revendications

1. Dispositif fixé sur un battant pivotant (2) ou un battant basculant et destiné au freinage et blocage dudit battant, avec deux éléments télescopiques (9, 12) entre lesquels est agencé un frein (18), l'élément télescopique (12) étant fixé sur un cadre fixe (1) et l'autre élément télescopique (9) sur le battant (2), les éléments télescopiques (9, 12) étant formés par un bras télescopique (13) et un tube télescopique (10), ledit bras télescopique (13) étant guidé avec capacité de glissement dans le tube télescopique (10) via le frein (18), et le tube télescopique (10) possédant une zone mandrinée (16) de section légèrement supérieure dans laquelle le frein (18) est peu actif, voire totalement inactif, caractérisé en ce que le bras télescopique (13) et le tube télescopique (10) sont fixés sur le cadre (1) et le battant (2) et en ce que la zone mandrinée (16) est sélectionnée de telle sorte que le freinage ne devient effectif que 30° maximum avant l'angle d'ouverture maximum du battant (2).

2. Dispositif fixé sur un battant pivotant ou basculant selon la revendication 1, caractérisé en ce que le freinage est effectif lorsque l'angle d'ouverture atteint 80°.

3. Dispositif fixé sur un battant pivotant ou basculant selon l'une quelconque des revendications précédentes, caractérisé en ce que le tube télescopique (10) est mandriné sur 30% au moins de sa longueur totale.

4. Dispositif fixé sur un battant pivotant ou basculant selon l'une quelconque des revendications précédentes, caractérisé en ce que le point d'articulation de l'élément télescopique (12) sur le cadre (1) peut être sélectionné au niveau dudit cadre (1).

5. Dispositif fixé sur un battant pivotant ou basculant selon la revendication 4, caractérisé en ce qu'il est prévu, sur le cadre (1), plusieurs points d'articulation au choix.

6. Dispositif fixé sur un battant pivotant ou basculant selon la revendication 4 ou 5, caractérisé en ce que le point d'articulation peut être déplacé par rapport au cadre (1) au moyen du palier (14) côté cadre.

7. Dispositif fixé sur un battant pivotant ou basculant selon l'une quelconque des revendications 4 à 6, caractérisé en ce que le palier (14) se compose de deux parties et présente un coulisseau relié à l'élément télescopique (12) ou un élément d'emboîtage.

8. Dispositif fixé sur un battant pivotant ou basculant selon l'une quelconque des revendications précédentes, caractérisé en ce qu'il est fixé, s'il s'agit d'un battant pivotant (2), sur la traverse supérieure du cadre et sur une partie supérieure du battant.

9. Dispositif fixé sur un battant pivotant ou basculant selon l'une des revendications 1 à 7, caractérisé en ce qu'il est fixé, s'il s'agit d'un battant basculant, au-dessus de l'axe de basculement sur le cadre (1) et sur le battant.

10. Dispositif fixé sur un battant pivotant ou basculant selon l'une quelconque des revendications précédentes, caractérisé en ce que le frein (18) présente deux paires de mâchoires (23 et 24), avec respectivement deux mâchoires (25, 26 et 27, 28).

11. Dispositif fixé sur un battant pivotant ou basculant selon la revendication 10, caractérisé en ce que les paires de mâchoires (23 et 24) peuvent être actionnées dans des sens différents.

12. Dispositif fixé sur un battant pivotant ou basculant selon la revendication 10 ou 11, caractérisé en ce qu'il est prévu, entre les deux paires de mâchoires (23 et 24), un ressort de charge (32) permettant d'ajuster la force de freinage qui s'exerce sur les deux paires de mâchoires (23 et 24).

13. Dispositif fixé sur un battant pivotant ou basculant selon l'une quelconque des revendications 10 à 12, caractérisé en ce que les garnitures (25 et 26) de la paire de mâchoires de frein (23) sont réalisées dans un autre matériau ou présentent d'autres propriétés de frottement que celles des mâchoires (27, 28) de l'autre paire de mâchoires de frein (24).

14. Dispositif fixé sur un battant pivotant ou basculant selon l'une quelconque des revendications 10 à 13, caractérisé en ce que l'angle de conicité entre les mâchoires (25 et 26) et un élément d'écartement associé (29) de la paire de mâchoires de frein (23) présente une autre valeur que l'angle de conicité correspondant de l'autre paire de mâchoires de frein (24).
